# EUROPÄISCHE PATENTSCHRIFT

(11) **EP 4 100 181 B1**
(45) Veröffentlichungstag und Bekanntmachung des Hinweises auf die Patenterteilung: **24.04.2024**
(21) Anmeldenummer: 21703022.0
(22) Anmeldetag: 02.02.2021
(51) Int. Cl.: B21B 99/00, E02D 31/08, B21B 31/06

(54) **ENTKOPPELTE WALZANLAGE**
DECOUPLED ROLLING ASSEMBLY
ENSEMBLE ROULANT DÉCOUPLÉ

(30) Priorität: 04.02.2020 DE 102020201345; 21.09.2020 DE 102020211782
(43) Veröffentlichungstag der Anmeldung: 14.12.2022
(73) Patentinhaber: SMS Group GmbH, 40237 Düsseldorf (DE)
(72) Erfinder: BERENDES, Andreas, 57399 Kirchhundem (DE); GRAMER, Andreas, 42655 Solingen (DE); SCHANDERL, Jürgen, 57271 Hilchenbach (DE)
(74) Vertreter: Kross, Ulrich
(86) Internationale Anmeldenummer: PCT/EP2021/052422
(87) Internationale Veröffentlichungsnummer: WO 2021/156247

(56) Entgegenhaltungen:
- WO-A1-2005/045140
- CN-A- 110 355 220
- DE-A1- 2 740 815
- DE-A1- 4 103 941
- US-A1- 2003 071 187

## Beschreibung

Die Erfindung betrifft eine Walzanlage, insbesondere ein Walzwerk umfassend wenigstens ein Walzgerüst, das auf einem Fundament aufgestellt ist.

Die Erfindung betrifft insbesondere eine Kaltwalzanlage, insbesondere eine solche, die für flexibles Walzen ausgelegt ist.

Walzanlagen werden üblicherweise direkt auf ein Betonfundament aufgestellt und mit Ankerschrauben in dem Betonfundament befestigt. Massenkräfte und die daraus folgenden Erschütterungen werden direkt in das Fundament eingeleitet.

Beim Prozess des flexiblen Walzens mittels sogenannter Stufenwalzwerke werden durch eine kontinuierliche Regelung des Walzspalts im Kaltwalzprozess unterschiedliche Banddicken in Längsrichtung mit linearen harmonischen Übergängen in das Walzgut eingebracht. Auf diese Art und Weise werden beispielsweise Karosseriebleche (Tailor Rolled Blanks) für den Automobilbau hergestellt. Insbesondere bei diesem Verfahren werden verhältnismäßig hohen Massenkräfte und daraus resultierende Erschütterungen in das Fundament eingeleitet. Durch die dadurch hervorgerufene Schwingungsanregung des Fundaments entstehen langfristig Risse, die die Tragfähigkeit des Fundaments beeinträchtigen.

Maschinenkomponenten erzeugen Vibrationen bzw. Körperschall. Diese Vibrationen sind beim flexiblen Walzen durch die häufigen Wechsel der Walzspaltgeometrie besonders ausgeprägt. Dickenänderungen treten durchschnittliche 10 mal pro Sekunde auf, so dass die Vibrationsfrequenz sich nicht auf einem definierten Niveau einpendeln kann. Die erzeugte Vibration sind somit nicht konstant und entsprechen nicht der Eigenfrequenz der Walzanlage. Herkömmliche Maßnahmen zur Schwingungsdämpfung einzelner Bauteile reichen daher nicht aus. Die aus den Vibrationen entstehenden Schallemissionen bedeuten eine Umweltbelastung für Bedienpersonal und Umgebung, die eingegrenzt, bzw. bevorzugt verhindert werden soll.

Aus der WO 2005/045140 A1 ist eine seismische Entkopplung einer Maschinengründung relativ zu dem Untergrund bzw. zu einer eine Substruktur unter Verwendung eines Gummiblocks als Dämpfungselements zwischen einem Maschinenfundament und einem Untergrund bekannt.

Weiterer Stand der Technik ist aus den Druckschriften US 203/0071187 A1, DE 41 03 941 A1 und DE 27 40 815 OS bekannt.

Der Erfindung liegt die Aufgabe zugrunde bei einer Walzanlage, insbesondere bei einer Walzanlage für flexibles Walzen, die Schwingungsemissionen zu reduzieren.

Die Aufgabe wird gelöst mit den Merkmalen des Anspruchs 1. Vorteilhafte Ausgestaltungen der Erfindung ergeben sich aus den Unteransprüchen.

Nach einem Gesichtspunkt der Erfindung ist eine Walzanlage vorgesehen, insbesondere ein Walzwerk, umfassend wenigstens ein Walzgerüst, das auf einem Fundament aufgestellt ist, wobei sich die Walzanlage dadurch auszeichnet, dass das Walzgerüst mit wenigstens einem Feder-Dämpfungs-System von dem Fundament entkoppelt ist.

Vorzugsweise ist die Walzanlage gemäß der Erfindung als Kaltwalzanlage, Reversiergerüst oder als Walzwerk für flexibles Walzen ausgebildet.

Eine Walzanlage im Sinne der vorliegenden Erfindung umfasst wenigstens ein Walzwerk oder wenigstens ein Walzgerüst. Eine Walzanlage kann mehrere Komponenten, beispielsweise Haspel, Scheren und dergleichen umfassen.

Das Feder-Dämpfungs-System des Walzwerks gemäß der Erfindung ist zweckmäßigerweise zwischen wenigstens einem Walzgerüst und dem Fundament der Walzanlage angeordnet. Das Fundament der Walzanlage kann eine oder mehrere Komponenten der Walzanlage abstützen. Bei der Walzanlage gemäß der Erfindung kann vorgesehen sein, dass mehrere einzelne Komponenten der Walzanlage, beispielsweise mehrere Walzgerüste und andere Komponenten jeweils mit einem Feder-Dämpfungs-System von dem Fundament entkoppelt sind.

Das Feder-Dämpfungs-System kann beispielsweise als Streifenlager, Punktlager oder vollflächiges Lager zwischen dem Walzgerüst und dem Fundament vorgesehen sein.

Bei der Walzanlage gemäß der Erfindung ist vorgesehen, dass das Feder-Dämpfungs-System eine zusätzliche Schwungmasse umfasst. Über die zusätzliche Schwungmasse lässt sich die Eigenfrequenz des Feder-Masse-Dämpfer-Systems beeinflussen bzw. einstellen.

Bei einer besonders bevorzugten Ausführungsform der Walzanlage gemäß der Erfindung ist eine Bodenplatte als zusätzliche Schwungmasse vorgesehen, auf welcher das betreffende Walzgerüst aufgestellt ist. Diese Bodenplatte kann beispielsweise aus Stahlguss ausgebildet sein.

Nach ersten Berechnungen der Anmelderin unter Zugrundelegung eines bestimmten Feder-Dämpfungs-Systems hat es sich zur Erzielung einer gewünschten Eigenfrequenz als vorteilhaft herausgestellt die Masse der zusätzlichen Schwungmasse so zu wählen, dass sie in etwa der Masse des Walzgerüsts entspricht. Die zusätzliche Schwungmasse beträgt gemäß der Erfindung zwischen 100 und 200 t . Diese erhöht signifikant die Eigenmasse der Walzanlage und verringert deren Eigenfrequenz.

Das Walzgerüst kann einen Sockel umfassen, der über das Feder-Dämpfungs-System auf dem Fundament abgestützt ist. Der Sockel kann als Betonsockel ausgebildet sein. Die zusätzliche Schwungmasse kann beispielsweise über den Betonsockel auf dem Feder-Dämpfungs-System abgestützt sein.

Das Feder-Dämpfungs-System kann eine Vielzahl von Schraubenfedern und eine Vielzahl von Dämpfungselementen umfassen.

Als Dämpfungselemente können beispielsweise hydraulische Elemente wie Kolben-Zylinder-Anordnungen vorgesehen sein.

Die Dämpfungselemente können beispielsweise als visko-elastische Federelemente beispielsweise in Form von Puffern oder Zylindern vorgesehen sein.

Alternativ oder zusätzlich kann das Feder-Dämpfungs-System wenigstens einen thermoplastischen Werkstoff umfassen, der sowohl Federeigenschaften als auch Dämpfungseigenschaften aufweist. Das Feder-Dämpfungs-System kann beispielsweise Elemente aus einem Polyurethan-Werkstoff umfassen, beispielsweise in Form von Matten und/oder Streifen.

Bei einer bevorzugten Ausgestaltung der Walzanlage gemäß der Erfindung umfasst diese wenigstens ein Stufenwalzwerk.

Die Erfindung wird nachstehend anhand eines in der beigefügten Zeichnung dargestellten Ausführungsbeispiels erläutert.

Mit dem Bezugszeichen 20 ist ein Walzwerk bezeichnet, das ein Walzgerüst 21 umfasst. Das Walzgerüst 21 umfasst in bekannter Art und Weise zwei Walzenständer 22 und in diesen vertikal verstellbar gelagerte Arbeitswalzen 23 und Stützwalzen 24, sowie gegebenenfalls weitere nicht gezeigte Walzen. Das Walzgerüst 21 ist in der Seitenansicht dargestellt. Die Ansicht zeigt die Bedienseite des Walzgerüsts 21. Das Walzwerk umfasst weiterhin einen einlaufseitigen ersten Haspel 25 und einen auslaufseitigen zweiten Haspel 26. Das zu einem ersten Coil 27 aufgewickelte Metallband wird von dem ersten Haspel 25 abgezogen und durchläuft einen zwischen den Arbeitswalzen 23 des Walzgerüsts 21 gebildeten Walzspalt. Das fertig gewalzte Metallband wird von dem zweiten Haspel 26 wieder zu einem zweiten Coil 28 aufgewickelt.

Das Walzwerk 20 gemäß Ausführungsbeispiel ist ein Walzwerk, welches für das flexible Walzen (Stufenwalzwerk) von kalten Bändern ausgebildet ist. Das von dem ersten Coil 27 abgewickelte Metallband wird zwischen den Arbeitswalzen 23 des Walzgerüsts 21 so umgeformt, dass durch eine kontinuierliche Regelung des Walzspalts unterschiedliche Banddicken in Längsrichtung das Metallblechs bzw. des Walzguts erzielt werden.

Die Walzenständer 22 sind auf einer Bodenplatte 29 aus Stahlguss verankert, die wiederum auf einem Sockel 31 aufliegt. Der Sockel 31 ist über Feder-Dämpfungs-Elemente 10 auf dem Fundament 30 abgestützt. Das Fundament 30 unterfängt das gesamte Walzwerk 20.

Die Feder-Dämpfungs-Elemente 10 sind in Form eines Streifenlagers unter dem Sockel 31 angeordnet und entkoppeln bei dem dargestellten Ausführungsbeispiel nur das Walzgerüst. Im Rahmen der Erfindung kann allerdings vorgesehen sein, dass alle Komponenten der Walzanlage einschließlich der Haspel 26, 27 von dem Fundament 30 entkoppelt sind.

Die Feder-Dämpfungs-Elemente 10 gemäß Ausführungsbeispiel umfassen eine Kombination von Schraubenfedern und Dämpfungselementen. Die Dämpfungselemente können beispielsweise als hydraulische Dämpfer ausgebildet sein.

### Bezugszeichenliste

- 10: Feder-Dämpfungs-Elemente
- 20: Walzanlage
- 21: Walzgerüst
- 22: Walzenständer
- 23: Arbeitswalzen
- 24: Stützwalzen
- 25: erster Haspel
- 26: zweiter Haspel
- 27: erstes Coil
- 28: zweites Coil
- 29: Bodenplatte
- 30: Fundament
- 31: Sockel

## Patentansprüche

1. Walzanlage, insbesondere Walzwerk (20), umfassend wenigstens ein Walzgerüst (21), das auf einem Fundament (30) aufgestellt ist, **dadurch gekennzeichnet, dass** das Walzgerüst mit wenigstens einem Feder-Dämpfungs-System (10) von dem Fundament (30) entkoppelt ist, dass das Feder-Dämpfungs-System (10) eine zusätzliche Schwungmasse umfasst und dass die Schwungmasse zwischen 100 und 200 t beträgt.

2. Walzanlage nach Anspruch 1, **dadurch gekennzeichnet, dass** das Feder-Dämpfungs-System (10) als Streifenlager oder Punktlager oder vollflächiges Lager zwischen dem Walzgerüst (21) und dem Fundament (30) vorgesehen ist.

3. Walzanlage nach Anspruch 1 oder 2, **dadurch gekennzeichnet, dass** als zusätzliche Schwungmasse eine Bodenplatte (29) vorgesehen ist, auf welcher das Walzgerüst (21) aufgestellt ist.

4. Walzanlage nach Anspruch 3, **dadurch gekennzeichnet, dass** die Bodenplatte (29) aus Stahlguss ausgebildet ist.

5. Walzanlage nach einem der Ansprüche 1 bis 4, **dadurch gekennzeichnet, dass** das Walzgerüst (21) einen Sockel (31) umfasst, der über das Feder-Dämpfungs-System (10) auf dem Fundament (30) abgestützt ist.

6. Walzanlage nach einem der Ansprüche 1 bis 5, **dadurch gekennzeichnet, dass** das Feder-Dämpfungs-System (10) eine Vielzahl von Schraubenfedern und eine Vielzahl von Dämpfungselementen umfasst.

7. Walzanlage nach einem der Ansprüche 1 bis 6, **dadurch gekennzeichnet, dass** das Feder-Dämpfungs-System (10) wenigstens einen thermoplastischen Werkstoff umfasst, der sowohl Federeigenschaften als auch Dämpfungseigenschaften aufweist.

8. Walzanlage nach einem der Ansprüche 1 bis 7, **dadurch gekennzeichnet, dass** das Feder-Dämpfungs-System (10) Elemente aus einem Polyurethan-Werkstoff umfasst.

9. Walzanlage nach einem der Ansprüche 1 bis 8, **dadurch gekennzeichnet, dass** das Feder-Dämpfungs-System (10) Matten und/oder Streifen aus einem Polyurethan-Werkstoff umfasst.

10. Walzanlage nach einem der Ansprüche 1 bis 9, **dadurch gekennzeichnet, dass** diese wenigstens ein Stufenwalzwerk umfasst.

## Claims

1. Rolling plant, particularly rolling mill (20), comprising at least one roll stand (21) which is placed on a foundation (30), **characterised in that** the roll stand is decoupled from the foundation (30) by at least one spring damping system (10), the spring damping system (10) comprises an additional inertia mass and the inertia mass is between 100 and 200 t.

2. Rolling plant according to claim 1, **characterised in that** the spring damping system (10) is provided as a strip bearing or point bearing or whole-area bearing between the roll stand (21) and the foundation (30).

3. Rolling plant according to claim 1 or 2, **characterised in that** a base plate (29) on which the roll stand (21) is placed is provided as additional inertia mass.

4. Rolling plant according to claim 3, **characterised in that** the base plate (29) is constructed from cast steel.

5. Rolling plant according to any one of claims 1 to 4, **characterised in that** the roll stand (21) has a base (31) which is supported on the foundation (30) by way of the spring damping system (10).

6. Rolling plant according to any one of claims 1 to 5, **characterised in that** the spring damping system (10) comprises a plurality of compression springs and a plurality of damping elements.

7. Rolling plant according to any one of claims 1 to 6, **characterised in that** the spring damping system (10) comprises at least one thermoplastic material having not only spring characteristics, but also damping characteristics.

8. Rolling plant according to any one of claims 1 to 7, **characterised in that** the spring damping system (10) comprises elements of a polyurethane material.

9. Rolling plant according to any one of claims 1 to 8, **characterised in that** the spring damping system (10) comprises mats and/or strips of a polyurethane material.

10. Rolling plant according to any one of claims 1 to 9, **characterised in that** this comprises at least one stepped rolling mill.

## Revendications

1. Installation de laminage, en particulier laminoir (20), comprenant au moins un train de laminage (21), qui est installé sur une fondation (30), **caractérisée en ce que** le train de laminage est découplé de la fondation (30) par au moins un système d'amortissement à ressort (10), **en ce que** le système d'amortissement à ressort (10) comprend une masse d'inertie supplémentaire, et **en ce que** la masse d'inertie est comprise entre 100 et 200 t.

2. Installation de laminage selon la revendication 1, **caractérisée en ce que** le système d'amortissement à ressort (10) est prévu comme un palier à bande ou un palier ponctuel ou un palier plein entre le train de laminage (21) et la fondation (30).

3. Installation de laminage selon la revendication 1 ou 2, **caractérisée en ce qu'**une plaque de base (29) est prévue comme masse d'inertie supplémentaire, sur laquelle le train de laminage (21) est installé.

4. Installation de laminage selon la revendication 3, **caractérisée en ce que** la plaque de base (29) est réalisée en fonte d'acier.

5. Installation de laminage selon l'une des revendications 1 à 4, **caractérisée en ce que** le train de laminage (21) comprend un socle (31) qui est soutenu sur la fondation (30) par l'intermédiaire du système d'amortissement à ressort (10).

6. Installation de laminage selon l'une des revendications 1 à 5, **caractérisée en ce que** le système d'amortissement à ressort (10) comprend une pluralité de ressorts hélicoïdaux et une pluralité d'éléments d'amortissement.

7. Installation de laminage selon l'une des revendications 1 à 6, **caractérisée en ce que** le système d'amortissement à ressort (10) comprend au moins un matériau thermoplastique qui présente à la fois des propriétés de ressort et des propriétés d'amortissement.

8. Installation de laminage selon l'une des revendications 1 à 7, **caractérisée en ce que** le système d'amortissement à ressort (10) comprend des éléments d'un matériau polyuréthane.

9. Installation de laminage selon l'une des revendications 1 à 8, **caractérisée en ce que** le système d'amortissement à ressort (10) comprend des tapis et/ou des bandes d'un matériau polyuréthane.

10. Installation de laminage selon l'une des revendications 1 à 9, **caractérisée en ce qu'**elle comprend au moins un laminoir à étages.
